# EUROPÄISCHE PATENTSCHRIFT

(11) **EP 0 559 936 B1**
(45) Veröffentlichungstag und Bekanntmachung des Hinweises auf die Patenterteilung: **24.05.1995**
(21) Anmeldenummer: 92104184.4
(22) Anmeldetag: 11.03.1992
(51) Int. Cl.: B65H 3/52

(54) **Vorrichtung zur Vereinzelung von im Stapel angeordneten blattförmigen Aufzeichnungsträgern, Belegen oder dergleichen**
Device for unstacking sheet-like information carriers, documents or the like
Dispositif de séparation à partir d'une pile de supports d'information en forme de feuilles, documents ou similaires

(43) Veröffentlichungstag der Anmeldung: 15.09.1993
(73) Patentinhaber: CGK Computer Gesellschaft Konstanz mbH, D-78467 Konstanz (DE)
(72) Erfinder: Gromann, Rafael, Dipl.-Ing. (FH), W-7750 Konstanz (DE); Reisacher, Günter, Dipl.-Ing. (FH), W-7750 Konstanz (DE); Papajewski, Horst, W-7760 Radolfzell 17 (DE); Schwarzbauer, Michael, Dipl.-Ing. (FH), W-7750 Konstanz (DE)
(74) Vertreter: Fuchs, Franz-Josef, Dr.-Ing.

(56) Entgegenhaltungen:
- EP-A- 0 281 073
- IBM TECHNICAL DISCLOSURE BULLETIN Bd. 19, Nr. 6, November 1976, NEW YORK USSeiten 1976 - 1977 J. L. FALLON , E. P. KOLLAR AND F. R. MARES 'AdjustableRestraint Pad'

## Beschreibung

Die Erfindung betrifft eine Vorrichtung zur Vereinzelung von im Stapel angeordneten blattförmigen Aufzeichnungsträgern, Belegen oder dergleichen, nach den Merkmalen des Oberbegriffs des Anspruchs 1.

Eine Vereinzelungsvorrichtung mit einem an die Vereinzelerrolle sich anschmiegenden Abstreifband mit dem Ziel, Doppelabzüge möglichst zu verhindern, ist beispielsweise aus der deutschen Offenlegungsschrift 33 11 976 bekannt. Bei derartigen Vereinzelungsvorrichtungen besteht vielfach das Problem, daß die einzelnen Komponenten aus Platzgründen auf engstem Raum untergebracht werden müssen, was zur Folge hat, daß ein Teil der Komponenten schwer zugänglich ist. Dies gilt insbesondere für das Abstreifband, das meist hinter einer Gehäuseabdeckung, vielfach auch unterhalb der Belegführungsbahn untergebracht werden muß. Dies führt dann zwangsläufig zu erheblichen Schwierigkeiten bei der Wartung, weil im Falle einer Auswechslung des Abstreifbandes zunächst das alte Band ausgebaut, anschließend eine Vorratsspule eingesetzt und der Bandanfang umständlich eingefädelt und schließlich an einer Aufspulrolle befestigt werden muß.

Aus dem deutschen Gebrauchsmuster G 86 06 668 ist es bereits bekannt, das Abstreif- bzw. Rückhalteband in einer Kassette anzuordnen, was den Vorteil hat, daß die Kassette bei der Montage und Wartung lediglich von der Seite in den Transportkanal auf dort vorgesehene Dorne für die Vorrats bzw. Aufwickelspule eingeschoben werden muß. Dieser seitliche Einschiebemechanismus geschieht meist über axiale Steckachsen und hat zur Folge, daß der Steckkanal viel Platz beansprucht, der anderweitig nicht genützt werden kann. Außerdem hat der seitliche Einschiebevorgang den Nachteil, daß das teilweise freiliegende Abstreifband beim Hineinschieben bzw. beim Herausziehen verkantet und auf diese Weise beschädigt werden kann.

Der vorliegenden Erfindung liegt deshalb die Aufgabe zugrunde, eine Vorrichtung der im Oberbegriff des Anspruchs 1 näher bezeichneten Art so zu verbessern, daß das Abstreif- bzw. Rückhalteband samt zugehöriger Kassette platzsparend untergebracht und einfach ein- und ausgebaut werden kann.

Die Lösung dieser Aufgabe ergibt sich erfindungsgemäß durch die Merkmale des Anspruchs 1. Die von oben direkt in den Transportkanal einsetzbare Abstreifbandkassette benötigt dabei keinen zusätzlichen Montageraum und wird außerdem beim Einstecken automatisch und exakt auf die jeweilige Betriebsstellung ausgerichtet und zentriert. Vorteilhafte Ausgestaltungen der Erfindung sind in den Unteransprüchen angegeben.

Im folgenden wird ein Ausführungsbeispiel der Erfindung anhand der Zeichnung näher erläutert. Dabei zeigen
- Figur 1: eine Vereinzelungsvorrichtung gemäß der Erfindung in einer schematischen Schnittdarstellung in Seitenansicht,
- Figur 2: einen Ausschnitt der Vorrichtung gemäß Figur 1 in einer Draufsicht (siehe Pfeil X in Figur 1) ohne den oberen Leitzaun,
Die Figur 1 zeigt einen Eingabetisch 1 einer Belegverarbeitungseinrichtung mit einer darüber angeordneten Vorschubrolle 2, die den jeweils obersten Beleg eines auf dem Eingabetisch 1 liegenden Belegstapels 3 seitlich abzieht und einer nachfolgenden Vereinzelungsvorrichtung zur führt. Diese Vereinzelungsvorrichtung besteht aus einer Vereinzelerrolle 4 und einem an die Vereinzelerrolle 4 sich anschmiegenden Abstreifband 5. Vorschubrolle 2 und Vereinzelerrolle 4 sind in einem oberen Leitzaun 6 integriert, der zusammen mit einem unteren Leitzaun 7 einen schmalen Transportkanal für die Belege bildet. Der obere Leitzaun 6 ist nach oben wegschwenkbar befestigt, so daß der Transportkanal zu Wartungszwecken, beispielsweise bei einem Belegstau oder zur Auswechselung des Abstreifbandes 5 frei zugänglich ist. Das Abstreifband 5 ist als Endlosband in einem Kassettengehäuse 8 untergebracht. Dieses Kassettengehäuse 8 ist von oben her in eine entsprechend geformte Aussparung im unteren Leitzaun 7 bündig einsetzbar, wobei das Kassettengehäuse 8 zum Transportkanal hin offen ist, so daß das Abstreifband 5 entlang dieses offenen Bereichs freiliegt und sich so an die Vereinzelerrolle 4 anschmiegen kann. Innerhalb des Kassettengehäuses 8 ist das Abstreifband 5 mittels mehrerer Umlenkrollen 9 und einer Transportrolle 10 geführt. Die Transportrolle 10 ist in einer mäanderartigen Schleife zwischen zwei Umlenkrollen 9 angeordnet. Mit Hilfe dieser Transportrolle 10 wird das endlose Abstreifband entgegen der Transportrichtung der Belege mit einer nahezu einem Stillstand gleichkommenden Geschwindigkeit bewegt.

Der Rollenbelag der Vereinzelerrolle 4 weist einen im Vergleich zum Abstreifband 5 wesentlich höheren Reibwert auf, so daß der von außen zugeführte Beleg von der Vereinzelerrolle 4 mitgezogen wird. Andererseits ist der Reibwert des Abstreifbandes 5 im Vergleich zu der zwischen zwei Belegen wirksamen Reibung noch so groß, daß ein eventuell mitabgezogener zweiter Beleg vom Abstreifband 5 zurückgehalten wird. Das Kassettengehäuse 8 weist ferner eine federnd eingespannte Blattfeder 11 auf, die das Abstreifband 5 im Bereich der Vereinzelerrolle 4 nach außen drückt, so daß sich das Abstreifband 5 optimal an die Vereinzelerrolle 4 anschmiegen kann.

Wie die Figur 2 zeigt, erfolgt der Antrieb des Abstreibandes 5 mittels einer im Kassettengehäuse 7 vorgesehenen Transportrolle 10, die mit einem an der Außenseite des Kassettengehäuses 8 angeordneten Zahnrand 12 starr verbunden ist. Dieses Zahnrad 12 greift bei eingestecktem Kassettengehäuse 8 in ein geräteseitiges motorgetriebenes Antriebszahnrad 13 ein. Die Anordnung der beiden Zahnräder 12, 13 und die Drehrichtung des Antriebszahnrades 13 sind so gewählt, daß das Kassettengehäuse 8 während des Betriebes automatisch gegen einen geräteseitigen Anschlag 14 gezogen wird. Zur exakten Führung und Zentrierung des Kassettengehäuses 8 im unteren Leitzaun 7 sind sowohl am Leitzaun 7 als auch am Kassettengehäuse 8 schienenartige, ineinandergreifende Führungselemente 15 vorgesehen.

## Patentansprüche

1. Vorrichtung zur Vereinzelung von im Stapel angeordneten blattförmigen Aufzeichnungsträgern, Belegen oder dergleichen, bei der der jeweils oberste Beleg abgezogen und einen aus oberem (6) und unterem (7) Leitzaun bestehenden Transportkanal zugeführt wird, unter Verwendung einer im Bereich des oberen Leitzauns (6) angeordneten Vereinzelerrolle (4) und eines im Vereinzelungsbereich an die Vereinzelerrolle (4) sich anschmiegenden Abstreifbandes (5), das innerhalb eines kassettenähnlichen im Vereinzelungsbereich offenen Gehäuses (8) durch Transport- und Umlenkrollen (9, 10) geführt ist und in einer dem Belegtransport entgegengesetzten Richtung mit einer nahezu einem Stillstand gleichkommenden Geschwindigkeit transportiert wird, wobei der Antrieb für das Abstreifband (5) durch außerhalb am Gehäuse (8) ankoppelbare Antriebselemente (12, 13) erfolgt, **dadurch gekennzeichnet,** daß das kassettenähnliche Gehäuse (8) als steckbare Einheit in eine den Abmessungen des Gehäuses angepaßte Vertiefung im unteren Leitzaun (7) von oben einsetzbar ist, so daß der längs des offenen Gehäusebereichs freiliegende Abschnitt des Abstreifbandes (5) in der Ebene des unteren Leitzaunes (7) verläuft.

2. Vorrichtung nach Anspruch 1,
**dadurch gekennzeichnet,** daß am Abstreifband-Gehäuse (8) wenigstens ein schienenartiges, in Steckrichtung verlaufendes Führungselement (15) vorgesehen ist, das in einer entsprechend angepaßten Aussparung im unteren Leitzaun geführt ist.

3. Vorrichtung nach einem der vorhergehenden Ansprüche,
**dadurch gekennzeichnet,** daß das Abstreiband (5) als Endlosband ausgebildet ist.

4. Vorrichtung nach einem der vorhergehenden Ansprüche,
**dadurch gekennzeichnet,** daß die Transportrolle (10) mit einem an der Außenseite des Abstreifbandes vorgesehenen Zahnrad (12) gekoppelt ist, das bei eingestecktem Gehäuse (8) in ein geräteseitiges Antriebszahnrad (13) eingreift.

5. Vorrichtung nach einem der vorhergehenden Ansprüche,
**dadurch gekennzeichnet,** daß die Transportrolle (10) in einer mäanderartigen Schleife zwischen zwei Umlenkrollen (9) angeordnet ist.

6. Vorrichtung nach einem der vorhergehenden Ansprüche,
**gekennzeichnet** durch eine im Inneren des Abstreifband-Gehäuses (8) federnd eingespannte Blattfeder (11), die im Umschlingungsbereich der Vereinzelungsrolle (4) gegen das Abstreifband (5) drückt.

## Claims

1. Device for the individualization of sheet-like recording carriers, documents or the like arranged in a stack, in which the respective uppermost document is taken off and is fed to a transport channel comprising an upper (6) and lower (7) guide fence, using an individualization roller (4) arranged in the region of the upper guide fence (6) and a removal belt (5) nestling against the individualization roller (4) in the individualization region, the said belt being guided by transport and deflection rollers (9, 10) within a cassette-like housing (8), open in the individualization region, and being transported in a direction opposite to the document transport at a speed virtually amounting to a standstill, the drive for the removal belt (5) being carried out by drive elements (12, 13) which can be coupled on the housing (8) on the outside, characterized in that the cassette-like housing (8) can be inserted from above as a plug-in unit into a recess, in the lower guide fence (7), matched to the dimensions of the housing, with the result that the section of the removal belt (5) exposed along the open housing region extends in the plane of the lower guide fence (7).

2. Device according to Claim 1, characterized in that at least one rail-like guiding element (15) extending in the plug-in direction, which is guided in a correspondingly matched cutout in the lower guide fence, is provided on the removal belt housing (8).

3. Device according to one of the preceding claims, characterized in that the removal belt (5) is designed as an endless belt.

4. Device according to one of the preceding claims, characterized in that the transport roller (10) is coupled to a gearwheel (12) which is provided on the outside of the removal belt and engages in a drive gearwheel (13) on the device side in the event of the housing (8) being plugged in.

5. Device according to one of the preceding claims, characterized in that the transport roller (10) is arranged in a serpentine loop between two deflection rollers (9).

6. Device according to one of the preceding claims, characterized by a leaf spring (11) clamped resiliently in the interior of the removal belt housing (8) and pressing against the removal belt (5) in the wrap-around region of the individualization roller (4).

## Revendications

1. Dispositif pour individualiser des supports d'enregistrement, des documents ou analogues, en forme de feuilles, disposés suivant une pile, dans lequel le document le plus haut est prélevé et est envoyé à un canal de transport constitué par une paroi supérieure de guidage (6) et une paroi inférieure de guidage (7), moyennant l'utilisation d'un cylindre d'individualisation (4), qui est disposé au voisinage de la paroi supérieure de guidage (6), et d'une bande de retrait (5), qui s'applique contre le cylindre d'individualisation (4) dans la zone d'individualisation, et qui est guidée sur des rouleaux de transport et de renvoi (9,10) à l'intérieur d'un boîtier en forme de cassette (8), ouvert dans la zone d'individualisation et est transportée dans une direction opposée à la direction de transport du document, à une vitesse qui diminue pour atteindre presque l'état d'arrêt, l'entraînement pour la bande de retrait (5) s'effectuant au moyen d'éléments d'entraînement (12, 13) pouvant être accouplés à l'extérieur du boîtier (8), caractérisé par le fait que le boîtier en forme de cassette (8) en tant qu'unité enfichable peut être inséré à partir du haut dans un renfoncement, adapté aux dimensions du boîtier et ménagé dans la paroi inférieure de guidage (7), de sorte que la partie, qui est à nu le long de la partie ouverte du boîtier, de la bande de retrait (5) s'étend dans le plan de la paroi inférieure de guidage (7).

2. Dispositif suivant la revendication 1, caractérisé par le fait que sur le boîtier (8) de la bande de retrait est prévu au moins un élément de guidage en forme de rail (15), qui s'étend dans la direction d'enfichage et est guidé dans un évidement adapté de façon correspondante, qui est ménagé dans la paroi inférieure de guidage.

3. Dispositif suivant l'une des revendications précédentes, caractérisé par le fait que la bande de retrait (5) est réalisée sous la forme d'une bande sans fin.

4. Dispositif suivant l'une des revendications précédentes, caractérisé par le fait que le rouleau de transport (10) est accouplé à un pignon (12) qui est prévu sur le côté extérieur de la bande de retrait et engrène, lorsque le boîtier (8) est enfiché, avec un pignon d'entraînement (13) situé sur l'appareil.

5. Dispositif suivant l'une des revendications précédentes, caractérisé par le fait que le rouleau de transport (10) est disposé dans une boucle sinueuse entre deux rouleaux de renvoi (9).

6. Dispositif suivant l'une des revendications précédentes, caractérisé par un ressort à lame (11), qui est serré élastiquement à l'intérieur du boîtier (8) de la bande de retrait et qui s'applique contre la bande de retrait (5) dans la zone d'enroulement du cylindre d'individualisation (4).
